# EUROPÄISCHE PATENTSCHRIFT

(11) **EP 2 318 658 B1**
(45) Veröffentlichungstag und Bekanntmachung des Hinweises auf die Patenterteilung: **29.08.2012**
(21) Anmeldenummer: 08785260.4
(22) Anmeldetag: 31.07.2008
(51) Int. Cl.: E21D 1/06

(54) **VERFAHREN ZUM EINBRINGEN EINES VERTIKALEN SCHACHTES UND SCHACHTVORTRIEBSMASCHINE**
METHOD FOR INTRODUCING A VERTICAL SHAFT AND SHAFT DRIVING MACHINE
PROCÉDÉ DE FONÇAGE D'UN PUITS VERTICAL ET ENGIN DE CREUSEMENT

(43) Veröffentlichungstag der Anmeldung: 11.05.2011
(73) Patentinhaber: Herrenknecht AG, 77963 Schwanau (DE)
(72) Erfinder: BURGER, Werner, 77963 Schwanau (DE)
(74) Vertreter: RACKETTE Partnerschaft Patentanwälte
(86) Internationale Anmeldenummer: PCT/EP2008/006318
(87) Internationale Veröffentlichungsnummer: WO 2010/012290

(56) Entgegenhaltungen:
- GB-A- 2 158 129
- JP-A- 2006 249 793
- US-A- 3 965 995
- US-A- 4 646 853

## Beschreibung

Die Erfindung betrifft ein Verfahren zum Einbringen eines vertikalen Schachtes in den Untergrund gemäß dem Oberbegriff des Patentanspruches 1.

Die Erfindung betrifft weiterhin eine Schachtvortriebsmaschine gemäß dem Oberbegriff des Patentanspruches 5.

Ein derartiges Verfahren zum Einbringen eines vertikalen Schachtes in den Untergrund sowie eine Schachtvortriebsmaschine sind aus US-A-3,965,995 bekannt. Bei dem gattungsgemäßen vorbekannten Verfahren und der vorbekannten Schachtvortriebsmaschine wird ein um eine horizontale Achse und um eine Mittelvertikalachse der Schachtvortriebsmaschine drehbares Schneidrad schrittweise mit einer Hebe-Senk-Bewegung um die Mittelvertikalachse und zum Vertiefen in einer Ausrichtung dann kontinuierlich um die horizontalen Achsen gedreht, so dass nach und nach eine Schachtzone über den gesamten Wandbereich vertieft wird. Dabei ist eine Gruppe von Abbauwerkzeugen an einer radial nach außen liegenden Stirnseite des Schneidrads angeordnet sowie dazu eingerichtet, bei Drehen des Schneidrads allein um die horizontale Achse in der vertikalen Richtung nach unten zu wirken.

Ein weiteres Verfahren zum Einbringen eines vertikalen Schachtes in den Untergrund sowie eine Schachtvortriebsmaschine sind aus JP 2006249793 A bekannt. Bei diesem vorbekannten Verfahren und der vorbekannten Schachtvortriebsmaschine wird ein um eine horizontale Achse und um eine Mittelvertikalachse der Schachtvortriebsmaschine drehbares Schneidrad kontinuierlich um diese beiden Achsen gedreht, so dass eine Schachtsohle über den gesamten Wandbereich im Wesentlichen gleichmäßig vertieft wird.

Ein weiteres Verfahren zum Einbringen eines vertikalen Schachtes und eine Schachtvortriebsmaschine sind aus US-A-4,646,853 bekannt. Das vorbekannte Verfahren zum Einbringen eines vertikalen Schachtes in den Untergrund stellt eine Schachtvortriebsmaschine bereit, die ein um eine horizontale Achse drehbares und um eine vertikale Achse in einem Abstand von einer Mittellängsachse der Schachtvortriebsmaschine schwenkbares Schneidrad aufweist. Dadurch beschreibt das Schneidrad eine in vertikaler Richtung spiralförmige Bewegung, um eine gegenüber dem Durchmesser des Schneidrads breitere Schachtsohle kontinuierlich zu vertiefen.

Der Erfindung liegt die Aufgabe zugrunde, ein Verfahren zum Einbringen eines vertikalen Schachtes und eine Schachtvörtriebsmaschine insbesondere zum Durchführen des Verfahrens der eingangs genannten Arten anzugeben, die sich durch eine verhältnismäßig hohe Abteufgeschwindigkeit auszeichnen.

Diese Aufgabe wird bei einem Verfahren der eingangs genannten Art erfindungsgemäß mit den kennzeichnenden Merkmalen des Patentanspruches 1 gelöst.

Diese Aufgabe wird bei einer Schachtvortriebsmaschine der eingangs genannten Art erfindungsgemäß mit den kennzeichnenden Merkmalen des Patentanspruches 5 gelöst.

Dadurch, dass bei dem erfindungsgemäßen Verfahren und bei der erfindungsgemäßen Schachtvortriebsmaschine das Abteufen zweistufig mit dem Einbringen eines allein durch Drehen des Schneidrads um die horizontale Achse durchgeführten Einstichs und des anschließenden Drehens des Schneidrads auch um die Mittelvertikalachse bei Halten des Schneidrads in der Einstichtiefe erfolgt, lässt sich aufgrund der für eine derartige Vorgehensweise angepasste Bestückung des Schneirads mit Abbauwerkzeugen eine verhältnismäßig hohe Abteufgeschwindigkeit erzielen.

Weitere zweckmäßige Ausgestaltungen der Erfindung sind Gegenstand der Unteransprüche.

Weitere zweckmäßige Ausgestaltungen und Vorteile der Erfindung ergeben sich aus der nachfolgenden Beschreibung eines Ausführungsbeispiels der Erfindung mit Bezug auf die Figuren der Zeichnung. Es zeigen:
- Fig. 1: in einer Seitenansicht ein Ausführungsbeispiel einer erfindungsgemäßen Schachtvortriebsmaschine, die in einem vertikalen Schacht angeordnet ist, mit Blick auf eine radial außen liegende Stirnseite eines Schneidrads,
- Fig. 2: in einer gegenüber der Darstellung gemäß Fig. 1 vergrößerten und um 90 Grad gedrehten Seitenansicht die Schachtvortriebsmaschine gemäß Fig. 1,
- Fig. 3: einen Querschnitt durch die Schachtvortriebsmaschine gemäß Fig. 1 im Bereich einer Ausrichteinheit,
- Fig. 4: einen Querschnitt durch die Schachtvortriebsmaschine gemäß Fig. 1 im Bereich einer Verspanneinheit,
- Fig. 5: einen Querschnitt durch die Schachtvortriebsmaschine gemäß Fig. 1 im Bereich eines Staubschildes,
- Fig. 6: einen Längsschnitt durch die Schachtvortriebsmaschine gemäß Fig. 1,
- Fig. 7: in einer Seitenansicht die Schachtvortriebsmaschine gemäß Fig. 1 beim Durchführen einer Ausgestaltung des erfindungsgemäßen Verfahrens in einem Ausrichtschritt,
- Fig. 8: in einer Seitenansicht die Schachtvortriebsmaschine gemäß Fig. 1 beim Durchführen der Ausgestaltung des erfindungsgemäßen Verfahrens unmittelbar vor Beginn des Einbringens eines Einstichs,
- Fig. 9: in einer Seitenansicht die Schachtvortriebsmaschine gemäß Fig. 1 beim Durchführen der Ausgestaltung des erfindungsgemäßen Verfahrens nach Beenden des Schritts des Einbringens eines Einstichs,
- Fig. 10: in einer Seitenansicht die Schachtvortriebsmaschine gemäß Fig. 1 beim Durchführen der Ausgestaltung des erfindungsgemäßen Verfahrens während des Drehens des Schneidrads auch um die Mittelvertikalachse zum Vertiefen einer Talsohle auf die Tiefe des Einstichs und
- Fig. 11: in einer Seitenansicht die Schachtvortriebsmaschine gemäß Fig. 1 beim Durchführen der Ausgestaltung des erfindungsgemäßen Verfahrens nach Beendigung des Schrittes des Vertiefens der Schachtsohle auf die Einstichtiefe.

Fig. 1 zeigt in einer Seitenansicht ein Ausführungsbeispiel einer erfindungsgemäßen Schachtvortriebsmaschine 1, die in einem im Untergrund 2 eingebrachten, sich vertikal von der Erdoberfläche bis zu einer Schachtsohle 3 erstreckenden Schacht 4 eingebracht ist. Die Schachtvortriebsmaschine 1 verfügt über einen Maschinenrahmen 5, an dessen in Vortriebsrichtung rückseitigen Endbereich ein Fixierring 6 einer Fixiereinrichtung fest angebracht ist. An dem Fixierring 6 sind radial nach außen arbeitende Ausrichtzylinder 7 einer Ausrichteinheit 8 angebaut, deren von dem Fixierring 6 abgewandten Enden jeweils einen Ausrichtschuh 9 tragen.

Weiterhin sind an dem Fixierring 6 eine Anzahl von sich von dem Maschinenrahmen 5 schräg nach außen von dem Fixierring 6 weg weisend erstreckenden Vortriebszylindern 10 angebracht, deren von dem Fixierring 6 weg weisenden Enden mit Verspannplatten 11 als Verspannmittel einer Verspanneinheit 12 verbunden sind. Die Verspanneinheit 12 verfügt weiterhin über eine Anzahl von radial nach außen arbeitenden Verspannzylindern 13 als weitere Verspannmittel, die zum einen mit Verspannplatten 11 und zum anderen mit einem den Maschinenrahmen 5 umschließenden Verspannschlitten 14 verbunden sind.

Auf der dem Fixierring 6 abgewandten Seite des Verspannschlittens 14 ist ein eine Anzahl von Staubschildsegmenten 15 aufweisender Staubschild 16 angeordnet, auf dessen dem Verspannschlitten 16 abgewandten Seite ein in Betriebsstellung senkrecht stehendes Schneidrad 17 angeordnet ist. Das Schneidrad 17 ist um eine horizontale Achse und um eine sich rechtwinklig zu der horizontalen Achse erstreckenden sowie diese schneidende Mittelvertikalachse drehbar. An dem Schneidrad 17 sind eine Anzahl von als drehbare Schneidrollen ausgeführten Abbauwerkzeugen 18 angeordnet sowie eine Anzahl von schaufelartigen Räumern 19 vorhanden.

Das Schneidrad 17 ist mit beidseitig des Schneidrads 17 angeordneten, an dem Maschinenrahmen 5 drehbar gelagerten Lagerschenkeln 20 mit dem Maschinenrahmen 5 verbunden. Beidseitig des Schneidrads 17 verfügt die Schachtvortriebsmaschine 1 über eine Anzahl von in Längsrichtung der Schachtvortriebsmaschine 1 verschiebbare Abstützfüße 21, die zwischen einer vorgeschobenen Abstützstellung und einer rückgezogenen Freigabestellung in Längsrichtung verschiebbar gelagert sind.

Weiterhin sind auf der der Schachtsohle 3 zugewandten Seite des Staubschildes 16 neben dem Schneidrad 17 vorzugsweise um 360 Grad um eine vertikale Achse und vorzugsweise um 180 Grad um eine horizontale Achse drehbare Hilfsgeräte wie eine Spritzbetondüse 22 zum Auskleiden der Wand des Schachtes 4 mit Spritzbeton, ein Ankerbohrgerät 23 zum Setzen von Felsankern und ein Vorausbohrgerät 24 zum Einbringen von über die Schachtsohle 3 hinaus gehenden Sondierungsbohrungen vorhanden.

Schließlich lässt sich Fig. 1 entnehmen, dass auf der der Schachtsohle 3 abgewandten Seite der Schachtvortriebsmaschine 1 ein sich in Vertikalrichtung erstreckendes Vertikalförderband 25 vorhanden ist, mit dem an einer Entladestation 26 aus dem Bereich der Schachtsohle 3 abgeförderter Abraum nach Passieren einiger auf der der Schachtsohle 3 abgewandten Seite der Schachtvortriebsmaschine 1 angeordneten Arbeitsplattformen 27 zum endgültigen Abtransport aus dem Schacht 4 entladbar ist.

Fig. 2 zeigt in einer gegenüber der Darstellung gemäß Fig. 1 vergrößerten und um 90 Grad gedrehten Seitenansicht die Schachtvortriebsmaschine 1 gemäß Fig. 1 mit Blick auf die Flachseite des Schneidrads 17. Aus Fig. 2 ist ersichtlich, dass eine erste Gruppe 28 von Abbauwerkzeugen 18 an einer Stirnseite 29 des Schneidrads 17 radial nach außen überstehend angeordnet sind, so dass ihre Hauptwirkrichtung vertikal nach unten auf die Schachtsohle 3 ist. Eine zweite Gruppe 30 von Abbauwerkzeugen 18 ist beidseitig der Stirnseite 29 in Flankenbereichen 31 des Schneidrads 17 mit einer schräg zur Vertikalrichtung ausgerichteten Hauptwirkrichtung, die vorzugsweise 45 Grad beträgt, angeordnet. Eine dritte Gruppe 32 von Abbauwerkzeugen 18 ist auf der der zweiten Gruppe 30 von Abbauwerkzeugen 18 von der Stirnseite 29 abgewandten Seite der Flankenbereiche 31 mit einer im Wesentlichen in einer Horizontalebene liegenden Hauptwirkrichtung angeordnet.

Weiterhin lässt sich Fig. 2 entnehmen, dass das um eine horizontale Achse in einer Vertikalebene drehbare Schneidrad 17 durch eine Anzahl von über einen innen liegenden Umfang verteilt angeordneten Horizontaldrehantriebsmotoren 33 zu der Drehung um die horizontale Achse antreibbar ist.

Fig. 3 zeigt einen Querschnitt durch die Schachtvortriebsmaschine 1 gemäß Fig. 1 im Bereich der Ausrichteinheit 8 entlang der Linie III-III gemäß Fig. 2. Aus Fig. 3 ist ersichtlich, dass die Ausrichteinheit 8 über vier Ausrichtschuhe 9 verfügt, die jeweils in einem Winkelabstand von 90 Grad voneinander beabstandet sind. Dadurch lässt sich über eine in Fig. 3 nicht dargestellte zentrale Steuereinheit gesteuert durch Verändern des Hubes der Ausrichtzylinder 7 der Maschinenrahmen 5 und damit die Schachtvortriebsmaschine 1 mit der Mittelvertikalachse exakt senkrecht ausrichten.

Fig. 4 zeigt einen Querschnitt durch die Schachtvortriebsmaschine 1 gemäß Fig. 1 im Bereich der Verspanneinheit 12 entlang der Linie IV-IV von Fig. 2. Fig. 4 lässt sich entnehmen, dass die Verspanneinheit 12 vier verhältnismäßig massiv ausgeführte Verspannplatten 11 aufweist, die entsprechend den Ausrichtschuhen 9 der Ausrichteinheit 8 einen Winkelabstand von 90 Grad voneinander aufweisen. Jede Verspannplatte 11 ist außenseitig mit zwei Verspannzylindern 13 verbunden, wobei in den Endbereichen auch die Vortriebszylinder 10 angebracht sind. Dadurch ergibt sich eine mechanisch sehr stabile Ausgestaltung einer den Fixierring 6 und die Verspanneinheit 12 aufweisenden Fixiereinrichtung.

Fig. 5 zeigt die Schachtvortriebsmaschine 1 gemäß Fig. 1 in einem Querschnitt durch den Staubschild 16 entlang der Line V-V von Fig. 2. Aus Fig. 5 ist ersichtlich, dass eine Anzahl von aktiven Staubschildsegmenten 15 mit radial nach außen wirkenden Verstellzylindern 34 verbunden ist. An jedem aktiven Staubschildsegment 15 ist über ein Segmentgelenk 35 ein passives Staubschildsegment 15 angebracht, das über eine ineinandergreifende Nasenanordnung 36 mit einem benachbarten aktiven Staubschildsegment 15 in Eingriff ist. Durch die umfänglich im Wesentlichen geschlossene Anordnung der aktiven Staubschildsegmente 15 sowie der aktiven Beweglichkeit der Staubschildsegmente 15 sowie der passiven Beweglichkeit der passiven Staubschildsegmente 15 lässt sich der Staubschild 16 verhältnismäßig flexibel an auch nicht hinreichend genau kreisförmige Durchmesser des Schachtes 4 anpassen.

Weiterhin lässt sich aus Fig. 5 erkennen, dass eine Horizontallageranordnung 37 vorhanden ist, mit der über eine Anzahl von Horizontaldrehantriebsmotoren 38 das Schneidrad 17 in einer Horizontalebene um die Mittelvertikalachse drehbar ist.

Fig. 6 zeigt einen Längsschnitt der Schachtvortriebsmaschine 1 gemäß Fig. 1 entlang der Linie VI-VI von Fig. 2. Aus Fig. 6 ist ersichtlich, dass sich an die Räumer 19 radial innenseitig ein Räumerkanal 39 anschließt, durch den in einer bestimmten Position des betreffenden Räumers 19 oberhalb der horizontalen Drehachse der von diesem Räumer 19 aufgenommene Abraum durch eine das Schneidrad 17 stirnseitig durchbrechende Einfüllöffnung in den Räumerkanal 39 hinein über einen Aufgabetrichter 40 in etwa in der Mitte des Schneidrads 17 auf das über zwei Umlenkrollen 41 in diesem Bereich horizontal verlaufende Vertikalförderband 25 gegeben und über das Vertikalförderband 25 vertikal nach oben abbefördert wird. Weiterhin lässt sich der Darstellung gemäß Fig. 6 entnehmen, dass das Schneidrad 17 über eine Vertikallageranordnung 42 von den Horizontaldrehantriebsmotoren 33 angetrieben um eine horizontale Achse drehbar ist.

Fig. 7 zeigt das Ausführungsbeispiel einer erfindungsgemäßen Schachtvortriebsmaschine 1 bei einem Schritt zum Durchführen einer Ausgestaltung des erfindungsgemäßen Verfahrens, nämlich des Bereitstellens der voranstehend erläuterten Schachtvortriebsmaschine 1 und bei dem Schritt des lotrechten Ausrichtens der Mittelvertikalachse der Schachtvortriebsmaschine 1. Bei dem Ausrichtschritt sind die Ausrichtschuhe 9 der Ausrichteinheit 8 an die Wand des Schachtes 4 angelegt, und die Abstützfüße 21 stehen in einer vorgeschobenen Abstützstellung auf der Schachtsohle 3 auf. Durch Ansteuern der Ausrichtzylinder 7 der Ausrichteinheit 8 lässt sich bei einem entlasteten Schneidrad 17 die Schachtvortriebsmaschine 1 senkrecht ausrichten, wobei hierfür die Verspannplatten 11 einen Abstand von der Wand des Schachtes 4 aufweisen.

Fig. 8 zeigt die Schachtvortriebsmaschine 1 bei einem weiteren Schritt der Ausgestaltung des erfindungsgemäßen Verfahrens, nämlich dem Verspannen der Schachtvortriebsmaschine 1 an der Wand des Schachtes 4, bei dem die Verspannplatten 11 über die verhältnismäßig groß dimensionierten Verspannzylinder 13 mit einer sehr hohen Andruckkraft gegen die Wand des Schachtes 4 angelegt sind. In dieser verspannten Anordnung der Schachtvortriebsmaschine 1 sind die Ausrichtschuhe 9 der Ausrichteinheit 8 in einem Abstand von der Wand des Schachtes 4 angeordnet, und die Abstützfüße 21 sind in einer von der Schachtsohle 3 beabstandeten, rückgezogenen Freigabestellung angeordnet.

In dieser verspannten Stellung ist das Schneidrad 17 betriebsbereit für einen Vertiefungszyklus angeordnet, und es können bei Bedarf Spritzbetondüsen 22, das Ankerbohrgerät 23 oder, wie in Fig. 8 anschaulich dargestellt, das Vorausbohrgerät 24 in Betrieb genommen werden.

Fig. 9 zeigt die erfindungsgemäße Schachtvortriebsmaschine 1 nach Durchführen eines weiteren Schrittes der Ausgestaltung des erfindungsgemäßen Verfahrens, nämlich des Drehens des Schneidrads 17 allein um die horizontale Achse bis zum Erreichen einer vorbestimmten, gegenüber der aktuellen Schachtsohle 3 tiefer liegenden Einstichtiefe unter Ausbilden einer der Außenkontur des Schneidrads 17 im Bereich der Stirnseite 29 und der sich seitlich an die Stirnseite 29 anschließenden Flankenbereiche 31 folgenden Einstichrinne 43. Zum Einbringen der Einstichrinne 43 bis auf die vorbestimmte Einstichtiefe werden die Vortriebszylinder 10 unter Durchgleiten des Maschinenrahmens 5 durch den Verspannschlitten 14 kontinuierlich verkürzt, so dass sich das bei diesem Schritt allein um die horizontale Achse drehende Schneidrad 17 aufgrund der Einwirkung insbesondere der Abbauwerkzeuge 18 der ersten Gruppe 28 und auch der Abbauwerkzeuge 18 der zweiten Gruppe 30 kontinuierlich unter Abfördern des Abraumes aus der Einstichrinne 43 unter das aktuelle Niveau der Schachtsohle 3 bis zu der vorbestimmten Einstichtiefe eingräbt.

Fig. 10 zeigt die erfindungsgemäße Schachtvortriebsmaschine 1 bei einem weiteren Schritt der Ausgestaltung des erfindungsgemäßen Verfahrens, nämlich des Drehens des Schneidrads 17 um die Mittelvertikalachse sowie um die horizontale Achse mit Halten des Schneidrads 17 in der Einstichtiefe. Bei diesem Schritt sind die Vortriebszylinder 10 auf die bei Erreichen der vorbestimmten Einstichtiefe eingenommene Länge festgestellt, so dass bei Drehen des Schneidrads 17 auch um die Mittelvertikalachse im Wesentlichen die in horizontaler Richtung wirkenden Abbauwerkzeuge 18 der dritten Gruppe 32 und auch die aufgrund der Schrägstellung zu einem gewissen Teil in horizontaler Richtung wirkenden Abbauwerkzeuge 18 der zweiten Gruppe 30 ausgehend von der in Fig. 9 dargestellten Stellung des Schneidrads 17 die Schachtsohle 3 seitlich der Einstichrinne 43 unter kontinuierlichem Abbefördern von Abraum vertiefen, während die Abbauwerkzeuge 18 der ersten Gruppe 28 im Wesentlichen wirkungsfrei sind.

Fig. 11 zeigt die erfindungsgemäße Schachtvortriebsmaschine 1 nach Beendigen des Schrittes des Vertiefens der Schachtsohle 3 um einen der vorbestimmten Einstichtiefe entsprechenden Betrag und damit eines Vertiefungszyklus, in der das Schneidrad 17 gegenüber der Stellung gemäß Fig. 8 und Fig. 9 im Wesentlichen um 90 Grad gedreht ist. In dieser Stellung des Schneidrads 17 ist etwa die Hälfte der Schachtsohle 3 in zwei Winkelsegmenten von jeweils 90 Grad auf eine der vorbestimmten Einstichtiefe der Einstichrinne 43 entsprechende Tiefe vertieft. Bei Weiterdrehen des Schneidrads 17 um die horizontale Achse als auch um die Mittelvertikalachse um etwa weitere 90 Grad wenigstens bis zum Erreichen einer vollen Umfangsabdeckung mit voller Zugänglichkeit der Wand des Schachtes 4 während der Drehung ist die Schachtsohle 3 dann insgesamt auf die der vorbestimmten Einstichtiefe der Einstichrinne 43 entsprechende neue Tiefe vertieft.

Nunmehr beginnt in der Stellung des Schneidrads 17 gemäß Fig. 11 ein nachfolgender Vertiefungszyklus mit Einbringen einer neuen Einstichrinne 43 bis auf eine vorbestimmte Einstichtiefe und anschließenden Drehen des Schneidrads 17 um die Mittelvertikalachse, vorzugsweise entgegen der bei dem vorangehenden Vertiefungszyklus eingeschlagenen Drehrichtung, um die Mittelvertikalachse, bis wieder die Anordnung des Schneidrads 17 gemäß Fig. 7 beziehungsweise gemäß Fig. 8 erreicht ist.

Vorzugsweise nach Beendigung eines Vertiefungszyklus wird die senkrechte Anordnung der Schachtvortriebsmaschine 1 überprüft und gegebenenfalls bei Abweichungen der vorgenannten Ausrichtschritt durchgeführt.

## Patentansprüche

1. Verfahren zum Einbringen eines vertikalen Schachtes (4) mit den Schritten des Bereitstellens einer Schachtvortriebsmaschine (1), die ein um eine horizontale Achse und um eine die horizontale Achse schneidende vertikale Achse drehbares Schneidrad (17) aufweist, und des Drehens des Schneidrads (17) um die horizontale Achse und um die vertikale Achse zum Vertiefen des Schachtes (4), **dadurch gekennzeichnet, dass** zum Vertiefen des Schachtes (4) in einem Vertiefungszyklus aufeinanderfolgend die Schritte des Drehens des Schneidrads (17) allein um die horizontale Achse bis zum Erstellen einer Einstichrinne (43) mit einer vorbestimmten, gegenüber einer aktuellen Schachtsohle (3) tiefer liegenden Einstichtiefe und anschließend des Drehens des Schneidrads (17) auch um die vertikale Achse mit Halten des Schneidrads (17) in der Einstichtiefe, bis die neue Schachtsohle (3) um die Einstichtiefe vertieft ist, durchgeführt werden.

2. Verfahren nach Anspruch 1, **dadurch gekennzeichnet, dass** das Drehen des Schneidrads (17) um die vertikale Achse wechselweise in verschiedenen Drehrichtungen erfolgt.

3. Verfahren nach Anspruch 1 oder Anspruch 2, **dadurch gekennzeichnet, dass** der Schritt des Drehens des Schneidrads (17) allein um die horizontale Achse unmittelbar nach dem Schritt des Drehens des Schneidrads (17) auch um die vertikale Achse erfolgt.

4. Verfahren nach einem der Ansprüche 1 bis 3, **dadurch gekennzeichnet, dass** während des Drehens des Schneidrads (17) um die horizontale Achse und um die vertikale Achse kontinuierlich Abraum abbefördert wird.

5. Schachtvortriebsmaschine, insbesondere zum Durchführen des Verfahrens nach einem der Ansprüche 1 bis 4, mit einem Schneidrad (17), das eine Anzahl von Abbauwerkzeugen (18) aufweist, mit einer das Schneidrad (17) haltenden Vertikallageranordnung (42) zum Drehen des Schneidrads (17) um eine horizontale Achse und mit einer Horizontallageranordnung (37) zum Drehen des Schneidrads (17) um eine Mittelvertikalachse, wobei eine Gruppe von Abbauwerkzeugen (18) an einer radial außen liegenden Stirnseite (29) des Schneidrads (17) angeordnet sowie dazu eingerichtet ist, bei Drehen des Schneidrads (17) allein um die horizontale Achse in der Vertikalrichtung nach unten zu wirken, **dadurch gekennzeichnet, dass** eine weitere Gruppe von Abbauwerkzeugen (18) in einem an die Stirnseite (29) angrenzenden Flankenbereich (31) angeordnet sowie dazu eingerichtet ist, bei Drehen des Schneidrads (17) um die horizontale Achse sowie um die Mittelvertikalachse in einer Horizontaldrehrichtung in dieser Horizontaldrehrichtung zu wirken.

6. Schachtvortriebsmaschine nach Anspruch 5, **dadurch gekennzeichnet, dass** die Horizontallageranordnung (37) dazu eingerichtet ist, das Schneidrad (17) wenigstens soweit um die Mittelvertikalachse zu drehen, dass nach Einbringen einer Einstichrinne (43) durch Drehen des Schneidrads (17) allein um die horizontale Achse und einem sich anschließenden Drehen des Schneidrads (17) auch um die Mittelvertikalachse mit Halten des Schneidrads (17) in einer Einstichtiefe die Schachtsohle (3) vollflächig um die Einstichtiefe vertieft ist.

7. Schachtvortriebsmaschine nach Anspruch 5 oder Anspruch 6, **dadurch gekennzeichnet, dass** zwischen der vertikal wirkenden Gruppe (28) von Abbauwerkzeugen (18) und der horizontal wirkenden Gruppe (30) von Abbauwerkzeugen (18) eine weitere Gruppe (32) von Abbauwerkzeugen (18) vorhanden ist, die bei Drehen des Schneidrads (17) sowohl in vertikaler Richtung als auch in horizontaler Richtung wirken.

8. Schachtvortriebsmaschine nach einem der Ansprüche 5 bis 7, **dadurch gekennzeichnet, dass** eine Fixiereinrichtung (6, 12) vorhanden ist, mit der das Schneidrad (17) in einer Horizontallage fixierbar ist, in der die vertikal wirkende Gruppe (28) von Abbauwerkzeugen (18) bei Drehen des Schneidrads (17) um die Mittelvertikalachse wirkungsfrei ist.

9. Schachtvortriebsmaschine nach Anspruch 8, **dadurch gekennzeichnet, dass** die Fixiereinrichtung einen an einem Maschinenrahmen (15) fest angebrachten Fixierring (6) aufweist, an dem jeweils mit einem Ende eine Anzahl von Verspannzylindern (10) angebracht sind, dass jeder Verspannzylinder (10) mit seinem dem Fixierring (6) abgewandten Ende an einem Verspannschlitten (14) einer Verspanneinheit (12) der Fixieranordnung angebracht ist, wobei der Verspannschlitten (14) den Maschinenrahmen (5) in vertikaler Richtung verschiebbar lagert und über Verspannmittel (11, 13) der Verspanneinheit (12) mit der Wand des Schachtes (4) in einer horizontalen Verspannlage lösbar fixierbar ist.

10. Schachtvortriebsmaschine nach Anspruch 9, **dadurch gekennzeichnet, dass** an dem Fixierring (6) eine Ausrichteinheit (8) angebracht ist, mit der der Maschinenrahmen (5) bezüglich der Vertikalrichtung ausrichtbar ist.

11. Schachtvortriebsmaschine nach Anspruch 10, **dadurch gekennzeichnet, dass** die Fixiereinrichtung eine Anzahl von beidseitig des Schneidrads (17) angeordneten Abstützfüßen (21) aufweist, die in Längsrichtung zwischen einer vorgeschobenen Abstützstellung und einer rückgezogenen Freigabestellung verschiebbar gelagert sind.

12. Schachtvortriebsmaschine nach einem der Ansprüche 9 bis 11, **dadurch gekennzeichnet, dass** zwischen dem Schneidrad (17) und dem Verspannschlitten (14) ein Staubschild (16) angeordnet ist.

13. Schachtvortriebsmaschine nach einem der Ansprüche 5 bis 12, **dadurch gekennzeichnet, dass** an dem Schneidrad (17) im Bereich der Stirnseite (29) eine Anzahl von Räumer (19) angeordnet ist, mit denen von den Abbauwerkzeugen (18) gelöster Abraum in die Mitte des Schneidrads (17) einförderbar ist.

14. Schachtvortriebsmaschine nach Anspruch 13, **dadurch gekennzeichnet, dass** in der Mitte des Schneidrads (17) ein schachtsohlenseitiges Ende einer Vertikalfördereinrichtung (25) angeordnet ist, die mit dem Abraum befüllbar ist und mit der der aus der Schachtsohle (3) stammende Abraum wegförderbar ist.

## Claims

1. Method for introducing a vertical shaft (4) comprising the steps of providing a shaft driving machine (1) which has a cutting wheel (17) which is rotatable about a horizontal axis and about a vertical axis intersecting the horizontal axis, and of rotating the cutting wheel (17) about the horizontal axis and about the vertical axis in order to deepen the shaft (4), **characterised in that**, in order to deepen the shaft (4) in a deepening cycle, the steps of rotating the cutting wheel (17) about the horizontal axis alone until a penetration trough (43) having a predetermined penetration depth is formed relative to a current shaft foot (3) and subsequently rotating the cutting wheel (17) also about the vertical axis while holding the cutting wheel (17) at the penetration depth until the new shaft foot (3) has been deepened by the penetration depth, are carried out sequentially.

2. Method according to claim 1, **characterised in that** the rotation of the cutting wheel (17) about the vertical axis is carried out alternately in different rotation directions.

3. Method according to claim 1 or 2, **characterised in that** the step of rotating the cutting wheel (17) about the horizontal axis alone is carried out directly following the step of rotating the cutting wheel (17) also about the vertical axis.

4. Method according to one of the claims 1 to 3, **characterised in that**, during rotation of the cutting wheel (17) about the horizontal axis and about the vertical axis, excavated material is continuously removed.

5. Shaft driving machine, in particular for carrying out the method according to one of the claims 1 to 4, comprising a cutting wheel (17) which has a number of removal tools (18), also comprising a vertical mounting arrangement (42) holding the cutting wheel (17) for rotating the cutting wheel (17) about a horizontal axis and comprising a horizontal mounting arrangement (37) for rotating the cutting wheel (17) about a central vertical axis, wherein a group of removal tools (18) is arranged at a radially outwardly arranged end face (29) of the cutting wheel (17) and is configured in order, on rotation of the cutting wheel (17) about the horizontal axis alone, to act downwardly, **characterised in that** a further group of removal tools (18) is arranged in a flank region (31) bordering the end face (29) and is configured in order, on rotation of the cutting wheel (17) about the horizontal axis and about the central vertical axis in a horizontal rotation direction, to act in said horizontal rotation direction.

6. Shaft driving machine according to claim 5, **characterised in that** the horizontal mounting arrangement (37) is configured in order to rotate the cutting wheel (17) at least far enough about the central vertical axis such that, following creation of a penetration trough (43) by rotating the cutting wheel (17) about the horizontal axis alone and subsequent rotation of the cutting wheel (17) also about the vertical axis while holding the cutting wheel (17) at a penetration depth, the shaft foot (3) is deepened by the penetration depth over the full area of said shaft foot.

7. Shaft driving machine according to claim 5 or 6, **characterised in that**, between the vertically acting group (28) of removal tools (18) and the horizontally acting group (30) of removal tools (18), a further group (32) of removal tools (18) is provided which, on rotation of the cutting wheel (17), act in both the vertical direction and the horizontal direction.

8. Shaft driving machine according to one of the claims 5 to 7, **characterised in that** a fixing device (6, 12) is provided with which the cutting wheel (17) can be fixed in a horizontal position in which the vertically acting group (28) of removal tools (18) is inactive on rotation of the cutting wheel (17) about the central vertical axis.

9. Shaft driving machine according to claim 8, **characterised in that** the fixing device comprises a fixing ring (6) firmly mounted at a machine frame (15), at which fixing ring (6) one end of each of a plurality of bracing cylinders (10) is attached, that each bracing cylinder (10) is mounted with the end thereof facing away from the fixing ring (6) at a bracing saddle (14) of a bracing unit (12) of the fixing arrangement, wherein the bracing saddle (14) is mounted displaceable in the vertical direction and, by means of bracing means (11, 13), the bracing unit (12) is releasably fixable to the wall of the shaft (4) in a horizontal bracing position.

10. Shaft driving machine according to claim 9, **characterised in that**, attached to the fixing ring (6), is an aligning unit (8) with which the machine frame (5) can be aligned relative to the vertical direction.

11. Shaft driving machine according to claim 10, **characterised in that** the fixing device comprises a number of support feet (21) arranged on both sides of the cutting wheel (17), which are mounted in the longitudinal direction displaceable between an extended supporting position and a withdrawn release position.

12. Shaft driving machine according to one of the claims 9 to 11, **characterised in that** a dust shield (16) is arranged between the cutting wheel (17) and the bracing saddle (14).

13. Shaft driving machine according to one of the claims 5 to 12, **characterised in that** a number of reamers (19) is arranged at the cutting wheel (17) in the region of the end face (29), with which reamers the excavated material loosened by the removal tools (18) can be conveyed into the centre of the cutting wheel (17).

14. Shaft driving machine according to claim 13, **characterised in that** a shaft foot-side end of a vertical conveying device (25) is arranged in the centre of the cutting wheel (17) and can be loaded with the excavated material and by means of which the excavated material originating from the shaft foot (3) can be conveyed away.

## Revendications

1. Procédé de fonçage d'un puits vertical (4) comportant les étapes de préparation d'un engin de creusement (1), qui présente une roue de coupe (17) pouvant tourner autour d'un axe horizontal et autour d'un axe vertical coupant l'axe horizontal, et de rotation de la roue de coupe (17) autour de l'axe horizontal et autour de l'axe vertical pour creuser le puits (4), **caractérisé en ce que**, pour creuser le puits (4), on exécute successivement, au cours d'un cycle de creusement, les étapes de rotation de la roue de coupe (17) uniquement autour de l'axe horizontal jusqu'à la création d'un chenal de pénétration (43) avec une profondeur de pénétration prédéterminée, située plus profondément qu'un fond de puits actuel (3), et ensuite de rotation de la roue de coupe (17) également autour de l'axe vertical avec maintien de la roue de coupe (17) à la profondeur de pénétration, jusqu'à ce que le nouveau fond de puits (3) soit creusé à la profondeur de pénétration.

2. Procédé selon la revendication 1, **caractérisé en ce que** l'on effectue la rotation de la roue de coupe (17) autour de l'axe vertical en alternance dans différents sens de rotation.

3. Procédé selon la revendication 1 ou la revendication 2, **caractérisé en ce que** l'on effectue l'étape de rotation de la roue de coupe (17) uniquement autour de l'axe horizontal immédiatement après l'étape de rotation de la roue de coupe (17) également autour de l'axe vertical.

4. Procédé selon l'une quelconque des revendications 1 à 3, **caractérisé en ce que** l'on évacue les déblais en continu pendant la rotation de la roue de coupe (17) autour de l'axe horizontal et autour de l'axe vertical.

5. Engin de creusement, en particulier pour l'exécution du procédé selon l'une quelconque des revendications 1 à 4, comportant une roue de coupe (17), qui présente plusieurs outils d'abattage (18), un agencement de palier vertical (42) supportant la roue de coupe (17) pour la rotation de la roue de coupe (17) autour d'un axe horizontal et un agencement de palier horizontal (37) pour la rotation de la roue de coupe (17) autour d'un axe vertical central, dans lequel un groupe d'outils d'abattage (18) est disposé sur une face frontale (29) située radialement à l'extérieur de la roue de coupe (17) et est installé de façon à agir en direction verticale vers le bas lors de la rotation de la roue de coupe (17) uniquement autour de l'axe horizontal, **caractérisé en ce qu'**un autre groupe d'outils d'abattage (18) est disposé dans une région de flanc (31) adjacente à la face frontale (29) et est installé de façon à agir dans un sens de rotation horizontal lors de la rotation de la roue de coupe (17) autour de l'axe horizontal ainsi qu'autour de l'axe vertical central dans ce sens de rotation horizontal.

6. Engin de creusement selon la revendication 5, **caractérisé en ce que** l'agencement de palier horizontal (37) est installé de façon à faire tourner la roue de coupe (17) autour de l'axe vertical central au moins jusqu'à ce que, après la réalisation d'un chenal de pénétration (43) par rotation de la roue de coupe (17) uniquement autour de l'axe horizontal et une rotation ultérieure de la roue de coupe (17) également autour de l'axe vertical central avec maintien de la roue de coupe (17) à une profondeur de pénétration, le fond de puits (3) soit creusé entièrement à la profondeur de pénétration.

7. Engin de creusement selon la revendication 5 ou la revendication 6, **caractérisé en ce qu'**il se trouve, entre le groupe (28) d'outils d'abattage (18) agissant verticalement et le groupe (30) d'outils d'abattage (18) agissant horizontalement, un autre groupe (32) d'outils d'abattage (18), qui agissent aussi bien en direction verticale qu'en direction horizontale lors de la rotation de la roue de coupe (17).

8. Engin de creusement selon l'une quelconque des revendications 5 à 7, **caractérisé en ce qu'**il se trouve un dispositif de fixation (6, 12), avec lequel la roue de coupe (17) peut être fixée dans une position horizontale, dans laquelle le groupe (28) agissant verticalement d'outils d'abattage (18) est inactif lors de la rotation de la roue de coupe (17) autour de l'axe vertical central.

9. Engin de creusement selon la revendication 8, **caractérisé en ce que** le dispositif de fixation présente un anneau de fixation (6) solidaire d'un cadre de machine (15), sur lequel plusieurs cylindres de soutien (10) sont installés respectivement par une extrémité, **en ce que** chaque cylindre de soutien (10) est monté avec son extrémité opposée à l'anneau de fixation (6) sur un chariot de soutien (14) d'une unité de soutien (12) de l'agencement de fixation, dans lequel le chariot de soutien (14) supporte le cadre de machine (5) de façon déplaçable en direction verticale et peut être fixé de façon séparable à la paroi du puits (4) dans une position de soutien horizontal par le biais de moyens de soutien (11, 13) de l'unité de soutien (12).

10. Engin de creusement selon la revendication 9, **caractérisé en ce qu'**une unité d'alignement (8) est montée sur l'anneau de fixation (6), avec laquelle le cadre de machine (5) peut être aligné par rapport à la direction verticale.

11. Engin de creusement selon la revendication 10, **caractérisé en ce que** le dispositif de fixation présente plusieurs pieds d'appui (21) disposés de part et d'autre de la roue de coupe (17), qui sont montés de façon déplaçable entre une position d'appui avancée et une position d'appui reculée.

12. Engin de creusement selon l'une quelconque des revendications 9 à 11, **caractérisé en ce qu'**un bouclier anti-poussières (16) est disposé entre la roue de coupe (17) et le chariot de soutien (14).

13. Engin de creusement selon l'une quelconque des revendications 5 à 12, **caractérisé en ce que** plusieurs racloirs (19) sont disposés sur la roue de coupe (17) dans la région de la face frontale (29), avec lesquels les déblais détachés par les outils d'abattage (18) peuvent être ramenés au milieu de la roue de coupe (17).

14. Engin de creusement selon la revendication 13, **caractérisé en ce qu'**une extrémité côté fond de puits d'un dispositif de transport vertical (25) est disposée au milieu de la roue de coupe (17), lequel peut être rempli avec les déblais et être évacué avec les déblais provenant du fond de puits (3).
